# DEMANDE DE BREVET EUROPEEN

(11) **EP 3 828 099 A1**
(43) Date de publication de la demande: **02.06.2021**
(21) Numéro de dépôt: 20020561.5
(22) Date de dépôt: 25.11.2020
(51) Int. Cl.: B65D 41/34

(54) **BOUCHON DE BOUTEILLE AMÉLIORÉ**

(30) Priorité: 26.11.2019 FR 1913264
(71) Demandeur: El Sakkaf, Shérif, 1027 Lonay (CH)
(72) Inventeur: El Sakkaf, Shérif, 1027 Lonay (CH)
(74) Mandataire: Stona, Daniel

(57) **Abrégé**

L'invention concerne un bouchon, notamment en plastique, pour une bouteille telle qu'une bouteille d'eau ou de soda. Ce bouchon (11, 13) comprend une partie supérieure (2) destinée à être dévissée et reliée par des ponts (15,16,17,18) à une partie inférieure (7) destinée à rester sur le col de la bouteille (8), des évidements (9, 12, 14) étant prévus dans la partie inférieure (2), un de chaque côté circonférentiel de chacun des ponts (15,16,17,18).

Ce bouchon a ceci de particulier qu'au moins les évidements (12) situés du côté vers lequel le bouchon (11, 13) est prévu pour être tourné pour ouvrir la bouteille (8) présentent une forme de triangle évasé vers la partie supérieure (2) du bouchon (11, 13) .

L'invention a également trait à une bouteille munie d'un tel bouchon ainsi qu'à un procédé de fabrication de ce bouchon.

## Description

L'invention concerne un bouchon, notamment en plastique, pour une bouteille telle qu'une bouteille d'eau ou de soda, ainsi qu'une bouteille munie d'un tel bouchon et un procédé de fabrication de ce bouchon.

### Arrière-plan de l'invention

On connaît bien des bouchons composés d'une partie supérieure reliée à une partie inférieure par des ponts régulièrement disposés sur la circonférence du bouchon.

La partie inférieure du bouchon est destinée à rester sur la bouteille et la partie supérieure est destinée à être tournée, dévissée en vue de déchirer les ponts et désolidariser les deux parties. La partie supérieure peut ensuite être totalement dévissée et séparée de la bouteille, tandis que la partie inférieure restant sur la bouteille.

De tels bouchons sont décrits notamment dans la demande de brevet français publiée sous le numéro FR 2 525 565 et dans la demande internationale de brevet publiée sous le numéro WO 03/084833.

Dans le brevet britannique n° GB 1 134 894 est proposé un bouchon dont les ponts 19 reliant la partie supérieure à la partie inférieure ont la forme d'une pyramide tronquée. La rupture des ponts est prévue pour se produire au sommet des pyramides.

La demande de brevet européen publiée sous le numéro

EP 290 720 a pour objet un capuchon comprenant des pattes de liaison 4 entre les parties supérieure et inférieure, dont la base est trapézoïdale et le développement vertical triangulaire. Les points de rupture théorique des pattes se situent à l'extrémité supérieure des pattes.

Dans le brevet étasunien n° US 5 007 545, les ponts 44, que l'on voit bien sur les figures 2 et 3, revêtent la forme d'un tronc de cône dont le sommet est situé au niveau de la partie supérieure. C'est au sommet des troncs de cône que se produit la rupture des ponts 44.

Enfin, dans la demande de brevet français n° FR 2 736 893, des ponts de liaison frangibles 13 sont prévus avec une forme trapézoïdale dont la petite base, où doit se produire la rupture, est située au niveau de la partie supérieure du bouchon.

Ainsi, dans tous les bouchons des documents susmentionnés, lors de la désolidarisation des deux parties du bouchon, la rupture des ponts s'effectue au sommet des ponts. Il s'ensuit qu'une fois la partie supérieure retirée, il reste généralement des lambeaux de pont sur la partie inférieure. Ces lambeaux de pont présentent une extrémité supérieure irrégulière souvent coupante. Lorsqu'un utilisateur boit au goulot, les extrémités supérieures des ponts peuvent entrer en contact avec les lèvres de l'utilisateur, ce qui provoque une sensation gênante et désagréable. Dans certains cas, il peut même y avoir un risque de coupure des lèvres de l'utilisateur.

### Exposé sommaire de l'invention

Le but majeur de l'invention est de proposer un bouchon qui, une fois dévissé, permette à un utilisateur de boire au goulot sans être gêné par des morceaux de pont ni risquer d'être blessés par eux.

Ce but est atteint par un bouchon selon le point 1 suivant : 1.- Bouchon de bouteille, comprenant une partie supérieure destinée à être dévissée et reliée par des ponts à une partie inférieure destinée à rester sur le col de la bouteille, des évidements étant prévus dans la partie inférieure, un de chaque côté circonférentiel de chacun des ponts, ce bouchon se distinguant en ce qu'au moins tous les évidements situés d'un même côté (droit ou gauche) des ponts présentent une forme de triangle évasé vers la partie supérieure du bouchon.

Les évidements en forme de triangle évasé vers la partie supérieure du bouchon sont au moins ceux situés du côté vers lequel le bouchon est prévu pour être tourné pour ouvrir la bouteille.

Cette configuration vise à faciliter la rupture des ponts à l'intérieur des évidements, lorsque le bouchon est tourné dans le sens de l'ouverture de la bouteille.

Ainsi, la rupture des ponts s'effectue à l'intérieur des entailles, donc hors de la portée des lèvres de l'utilisateur, si celui-ci boit normalement, c'est-à-dire s'il n'appuie pas exagérément ses lèvres contre la partie inférieure du bouchon restée sur la bouteille.

Des caractéristiques avantageuses de ce bouchon sont indiquées aux points 2 à 7 suivants :
2.- Bouchon selon le point 1, dans lequel les triangles sont des triangles rectangles dont les angles droits sont formés par la partie supérieure du bouchon et l'un des ponts.
3.- Bouchon de bouteille selon l'un des points 1 et 2, dans lequel la partie supérieure est reliée à la partie inférieure exclusivement par les ponts.
4.- Bouchon de bouteille selon l'un des points 1 à 3, dans lequel, chaque pont comporte une zone fragile.
5.- Bouchon de bouteille selon le point 4, dans lequel la zone fragile se trouve au niveau de l'extrémité inférieure du pont.
6.- Bouchon de bouteille selon l'un des points 4 et 5, dans lequel la zone est fragile en raison d'une diminution locale de l'épaisseur du pont.
7.- Bouchon de bouteille selon l'un des points 4 à 6, dans lequel la zone est fragile en raison d'une diminution locale de la largeur du pont.

Selon un autre aspect, l'invention a trait également à une bouteille munie d'un bouchon selon les points précités. Enfin, l'invention se rapporte aussi à un procédé selon le point 9 suivant :
9.- Procédé de fabrication d'un bouchon de bouteille comprenant une partie supérieure destinée à être dévissée et reliée par des ponts à une partie inférieure destinée à rester sur le col de la bouteille, des évidements étant ménagés dans la partie inférieure du bouchon, un de chaque côté circonférentiel de chacun des ponts,
ce procédé se distinguant en ce qu'au moins tous les évidements situés d'un même côté (droit ou gauche) des ponts sont réalisés avec une forme de triangle évasé vers la partie supérieure du bouchon.

Comme mentionné précédemment, les évidements en forme de triangle évasé vers la partie supérieure du bouchon sont au moins ceux situés du côté vers lequel le bouchon est prévu pour être tourné pour ouvrir la bouteille.

Des caractéristiques avantageuses de ce procédé figurent dans les points 10 à 15 suivants :
10.- Procédé selon le point 9, dans lequel les triangles sont des triangles rectangles dont les angles droits sont formés par la partie supérieure du bouchon et l'un des ponts.
11.- Procédé selon l'un des points 9 et 10, dans lequel la partie supérieure est reliée à la partie inférieure exclusivement par les ponts.
12.- Procédé selon le point 11, dans lequel chaque pont est réalisé avec une zone fragile.
13.- Procédé selon le point 12, dans lequel, dans lequel la zone fragile est réalisée au niveau de l'extrémité inférieure du pont.
14.- Procédé selon l'un des points 12 et 13, dans lequel la zone fragile est réalisée en diminuant localement de l'épaisseur du pont.
15.- Procédé selon l'un des points 12 à 14, dans lequel, dans lequel la zone fragile est réalisée au moyen d'une diminution locale de la largeur du pont.

D'autres avantages et caractéristiques de l'invention vont maintenant être décrits en détail dans l'exposé suivant qui est donné en référence aux figures annexées, lesquelles représentent schématiquement :
[Fig. 1] : un bouchon selon l'invention, monté sur une bouteille, en vue de face en perspective ;
[Fig. 2] : une variante du bouchon selon l'invention, monté sur une bouteille, en vue de face en perspective ;
[Fig. 3] : une autre variante du bouchon selon l'invention, monté sur une bouteille, en vue de face en perspective ;
[Fig. 4] : une partie d'une variante du bouchon de la figure 3, projeté sur un plan ;
[Fig. 5] : une coupe de la figure 4, suivant la ligne C-C ;
[Fig. 6] : une partie d'une autre variante du bouchon de la figure 3, projeté sur un plan ;
[Fig. 7] : une coupe de la figure 6, suivant la ligne E-E ;
[Fig. 8] : une partie d'une autre variante encore du bouchon de la figure 3, projeté sur un plan ;
[Fig. 9] : une coupe de la figure 8, suivant la ligne A-A ;
[Fig. 10] : une partie d'une autre variante encore du bouchon de la figure 3, projeté sur un plan ;
[Fig. 11] : une coupe de la figure 10, suivant la ligne D-D ;
[Fig. 12] : le bouchon des figures 8 et 9, après désolidarisation de ses parties supérieure et inférieure et projection sur un plan ; et
[Fig. 13] : une coupe suivant la ligne B-B des parties supérieure et inférieure du bouchon de la figure 12.

### Exposé détaillé de l'invention

Comme mentionné précédemment, l'invention réside dans la liaison entre les parties supérieure et inférieure du bouchon.

Sur les figures 1 à 13 sont représentés plusieurs exemples de modes de réalisation de l'invention.

Comme on peut le voir sur la figure 1, le bouchon 1 selon l'invention comporte :
une partie supérieure 2 avec une extrémité axiale supérieure 3 fermée, des nervures 4 pour faciliter son entraînement en rotation, un taraudage correspondant au filetage du goulot de la bouteille et une extrémité axiale inférieure 5 d'où font saillie des ponts 6 vers le bas, parallèlement à l'axe de symétrie longitudinal X de la bouteille 8; et
une partie inférieure 7 reliée par les ponts 6 à la partie supérieure 2.

La partie supérieure 2 est destinée à être dévissée par l'utilisateur et séparée de la bouteille 8.

La partie inférieure 7 est destinée à rester sur le col de la bouteille 8.

Les caractéristiques structurelles générales du bouchon sont bien connues de l'homme du métier et décrites par exemple dans les documents cités en introduction, en particulier dans les demandes de brevet français n° FR 2 736 893 et FR 2 525 565.

Cependant, selon l'invention, l'extrémité inférieure de chaque pont 6 rejoint la partie inférieure 7 du bouchon 1 à l'intérieur et de préférence au milieu d'une entaille prévue dans cette partie inférieure 7, créant ainsi deux évidements 9,10 de chaque côté circonférentiel du pont 6, car, du fait que le goulot de la bouteille est circulaire, chaque pont 6 est en fait un arc de cylindre creux.

Sur la figure 1, les évidements 9 et 10 présentent une forme sensiblement parallélépipédique ou plus précisément, celle d'arcs de cylindres creux.

Sur la figure 2 est représentée une variante avantageuse 11 qui diffère du bouchon 1 de la figure 1 par la forme de ses évidements 12 différente de celle des évidements 10.

Chaque évidement 12 a sensiblement la forme d'un triangle à l'envers, c'est-à-dire qu'il est évasé vers le haut. Cette configuration vise à faciliter davantage la rupture du pont à l'intérieur des entailles, lorsque le bouchon est tourné dans le sens de l'ouverture de la bouteille symbolisé pour la flèche F.

Une autre variante 13 du bouchon est visible sur la figure 3. Dans cette variante, les deux évidements sont sensiblement identiques. Les évidements de gauche 14 sur la figure 3 sont évasés comme ceux de droite, pour des raisons de symétrie, cette dernière pouvant faciliter la fabrication du bouchon.

Selon un mode de réalisation plus avantageux de l'invention, une zone fragile est prévue sur chaque pont pour garantir que sa rupture s'effectue bien à l'intérieur des entailles. Ainsi, comme on peut le voir sur les figures 4 et 5, la fragilisation de chaque pont 15 peut être réalisée en amincissement l'épaisseur du pont.

Sur les figures 6 et 7, la fragilisation provient d'un rétrécissement de la largeur de chaque pont 16.

De préférence, la fragilisation est localisée à l'extrémité du pont rejoignant la partie inférieure du bouchon, comme le montrent les figures 8,9 et 10,11, où les ponts 17,18 sont fragilisés au fond des entailles, respectivement par un amincissement de l'épaisseur des ponts 17 (Fig. 8 et 9) et un rétrécissement des ponts 18 (Fig. 10 et 11).

### Procédé selon l'invention

Le bouchon selon l'invention est généralement fabriqué en matière plastique, de manière connue par l'homme du métier, en particulier suivant les méthodes décrites dans les documents de l'état de la technique précités.

La seule particularité du procédé selon l'invention est que des évidements sont ménagés dans la partie inférieure du bouchon, de chaque côté circonférentiel des ponts (cf. Fig. 1) .

Comme expliqué précédemment, au moins les évidements situés du côté vers lequel le bouchon est destiné à être tourné pour ouvrir la bouteille sont avantageusement réalisés avec une forme évasée vers la partie supérieure du bouchon (cf. notamment Fig. 2 et 3).

De même, les ponts sont de préférence réalisés avec des zones fragiles, par amincissement de l'épaisseur des ponts (cf. Fig. 4,5) ou par rétrécissement de la largeur des ponts (cf. Fig. 6,7), préférablement au niveau des extrémités inférieures des ponts (cf. respectivement Fig. 8,9 et 10,11).

### Utilisation du bouchon selon l'invention

Une fois fabriqué, le bouchon 1,11,13 est vissé à fond sur une bouteille. Sa partie inférieure 7 comporte généralement des moyens de blocage qui coopère avec une collerette (non représentée) prévue sur la bouteille en vue d'empêcher la partie inférieure 7 du bouchon d'être retirée de la bouteille 8.

Lorsqu'un utilisateur désire ensuite ouvrir la bouteille 8, il tourne normalement la partie supérieure 2 du bouchon 1,11,13 dans le sens inverse des aiguilles d'une montre. Grâce à son taraudage coopérant avec le filetage de la bouteille 8, cette partie supérieure 2 est entraînée vers le haut. Du fait qu'elle est solidaire de la partie inférieure 7 de par la présence des ponts 6,15,16,17, elle a tendance à entraîner dans son mouvement vers le haut cette partie inférieure 7. Mais celle-ci est bloquée dans son ascension par la collerette de la bouteille 8. Comme l'utilisateur continue à tourner la partie supérieure 2, celle-ci poursuit son mouvement hélicoïdal et tire sur la partie inférieure 7. Les ponts 6,15,16,17 sont alors étirés puis ils finissent par céder.

Grâce à la conformation du bouchon 1,11,13 selon l'invention, les ponts 6,15,16,17,18 se brisent à l'intérieur des entailles.

Les figures 12 et 13 représentent par exemple le bouchon des figures 8 et 9, après rupture des ponts 17. Comme on peut le voir sur ces figures, les ponts 17 se sont rompus à leur extrémité inférieure et ils ne laissent subsister qu'un lambeau de matière au fond des entailles, hors de la portée des lèvres de l'utilisateur si celui-ci boit à la bouteille. De cette manière, il n'y a pas de risque que l'utilisateur soit gêné ou blessé par les restes des ponts 17.

## Revendications

1. Bouchon (11,13) de bouteille, comprenant une partie supérieure (2) destinée à être dévissée et reliée par des ponts (15,16,17,18) à une partie inférieure (7) destinée à rester sur le col de la bouteille (8), des évidements (9,12,14) étant prévus dans la partie inférieure (2), un de chaque côté circonférentiel de chacun des ponts (15,16,17,18),
**caractérisé en ce qu'**au moins les évidements (12) situés du côté vers lequel le bouchon (11,13) est prévu pour être tourné pour ouvrir la bouteille (8) présentent une forme de triangle évasé vers la partie supérieure (2) du bouchon (11,13) .

2. Bouchon (11,13) de bouteille selon la revendication 1, dans lequel les triangles sont des triangles rectangles dont les angles droits sont formés par la partie supérieure (2) du bouchon (11,13) et l'un des ponts (15,16,17,18).

3. Bouchon (11,13) de bouteille selon la revendication 1 ou 2, dans lequel la partie supérieure (2) est reliée à la partie inférieure (7) exclusivement par les ponts (15,16,17,18).

4. Bouchon (11,13) de bouteille selon l'une des revendications 1 à 3, dans lequel, chaque pont (15,16,17,18) comporte une zone fragile.

5. Bouchon (11,13) de bouteille selon la revendication 4, dans lequel la zone fragile se trouve au niveau de l'extrémité inférieure du pont (17,18).

6. Bouchon (11,13) de bouteille selon l'une des revendications 4 et 5, dans lequel la zone est fragile en raison d'une diminution locale de l'épaisseur du pont (15,17).

7. Bouchon (11,13) de bouteille selon l'une des revendications 4 à 6, dans lequel la zone est fragile en raison d'une diminution locale de la largeur du pont (16,18).

8. Bouteille, **caractérisé en ce qu'**elle est munie d'un bouchon selon l'une des revendications 1 à 7.

9. Procédé de fabrication d'un bouchon (11,13) de bouteille comprenant une partie supérieure (2) destinée à être dévissée et reliée par des ponts (15,16,17,18) à une partie inférieure (7) destinée à rester sur le col de la bouteille (8), des évidements (9,12,14) étant ménagés dans la partie inférieure (7) du bouchon (1,11,13), un de chaque côté circonférentiel de chacun des ponts (15,16,17,18), **caractérisé en ce qu'**au moins les évidements (12) situés du côté vers lequel le bouchon (11,13) est prévu pour être tourné pour ouvrir la bouteille (8) sont réalisés avec une forme de triangle évasé vers la partie supérieure (2) du bouchon (11,13) .

10. Procédé selon la revendication 9, dans lequel, les triangles sont des triangles rectangles dont les angles droits sont formés par la partie supérieure (2) du bouchon (11,13) et l'un des ponts (17,18).

11. Procédé selon la revendication 9 ou 10, dans lequel la partie supérieure (2) est reliée à la partie inférieure (7) exclusivement par les ponts (17,18).

12. Procédé selon l'une des revendications 9 à 11, dans lequel, chaque pont (15,16,17,18) est réalisé avec une zone fragile.

13. Procédé selon la revendication 12, dans lequel, dans lequel la zone fragile est réalisée au niveau de l'extrémité inférieure du pont (17,18).

14. Procédé selon l'une des revendications 12 et 13, dans lequel la zone fragile est réalisée en diminuant localement de l'épaisseur du pont (15,17).

15. Procédé selon l'une des revendications 12 à 14, dans lequel, dans lequel la zone fragile est réalisée au moyen d'une diminution locale de la largeur du pont (16,18).
